# FASCICULE DE BREVET EUROPEEN

(11) **EP 3 246 459 B1**
(45) Date de publication et mention de la délivrance du brevet: **14.09.2022**
(21) Numéro de dépôt: 16170011.7
(22) Date de dépôt: 17.05.2016
(51) Int. Cl.: D06F 75/18, D06F 75/24

(54) **FER A REPASSER A VAPEUR COMPORTANT UN CORPS CHAUFFANT MUNI D'UNE CHAMBRE DE VAPORISATION ET UNE SURFACE DE REPASSAGE EN RELATION THERMIQUE AVEC LE CORPS CHAUFFANT**
DAMPFBÜGELEISEN MIT HEIZKÖRPER, DER EINE DAMPFKAMMER UND EINE BÜGELFLÄCHE UMFASST, DIE IN WÄRMEVERBINDUNG MIT DEM HEIZKÖRPER STEHT
STEAM IRON COMPRISING A HEATING BODY PROVIDED WITH A VAPORISATION CHAMBER AND AN IRONING SURFACE IN THERMAL CONNECTION WITH THE HEATING BODY

(43) Date de publication de la demande: 22.11.2017
(73) Titulaire: Rowenta Werke GmbH, 64711 Erbach (DE)
(72) Inventeur: LUKAS, Andrea, 63075 Offenbach (DE); SCHEVE, Björn, 64385 Reichelsheim (DE); SPATZ, Dierk, 64711 Erbach (DE)
(74) Mandataire: SEB Développement

(56) Documents cités:
- EP-A1- 0 380 896
- EP-A1- 1 772 551
- WO-A1-89/08372
- FR-A- 1 424 320
- FR-A1- 2 798 403

## Description

La présente invention se rapporte à un fer à repasser à vapeur comprenant un corps chauffant comprenant une chambre de vaporisation et une surface de repassage en relation thermique avec le corps chauffant, la surface de repassage étant destinée à venir en contact avec le linge à repasser et étant avantageusement munie de trous de sortie de vapeur, et se rapporte plus particulièrement à un fer à repasser dans lequel la chaleur produite par le corps chauffant est transmise à la surface de repassage par conduction au travers d'au moins deux éléments du fer à repasser rapportés l'un contre l'autre lors de l'assemblage du fer à repasser.

Il est connu, de la demande de brevet FR 2 798 403 déposée par la demanderesse, un fer à repasser à vapeur comprenant une semelle comportant un corps chauffant comprenant une chambre de vaporisation pour la production de vapeur et une surface de repassage en relation thermique avec le corps chauffant, la surface de repassage étant destinée à venir en contact avec le linge à repasser et étant munie de trous de sortie de vapeur. Dans ce document, la surface de repassage est portée par une coiffe qui est rapportée sur le corps chauffant, la chaleur produite par le corps chauffant étant transmise à la surface de repassage par conduction au travers du corps chauffant puis au travers d'une coiffe, cette dernière étant au contact du corps chauffant au niveau de zones de contact constituées par des parois de canaux de distribution et par des plots de transfert thermique.

Une telle construction de fer à repasser permet de limiter le flux thermique s'établissant vers la surface de repassage afin d'avoir une température du corps chauffant au voisinage de la chambre de vaporisation qui soit suffisante pour assurer la vaporisation de l'eau même quand la surface de repassage est à une température minimale autorisant le repassage de tissus délicats.

Cependant, une telle construction présente l'inconvénient de faire appel à des plots portés par la fonderie qui sont relativement encombrants et qui assurent localement une forte conduction thermique. De tels plots génèrent donc des contraintes importantes pour le dessin de la fonderie et peuvent provoquer des points chauds importants sur la surface de repassage.

Aussi, un but de la présente invention est de proposer un fer à repasser à vapeur qui remédie à ces inconvénients et qui possède une structure qui soit simple et économique à réaliser. Les documents FR1424320 A, EP0380896 A1 et EP1772551 A1 divulguent des fers à repasser à vapeur.

A cet effet, l'invention a pour objet un fer à repasser à vapeur comprenant un corps chauffant comprenant une chambre de vaporisation et une surface de repassage en relation thermique avec le corps chauffant, la surface de repassage étant destinée à venir en contact avec le linge à repasser et étant avantageusement munie de trous de sortie de vapeur, la chaleur produite par le corps chauffant étant transmise à la surface de repassage par conduction au travers d'au moins deux éléments du fer à repasser rapportés l'un contre l'autre, caractérisé en ce que les deux éléments sont au contact direct l'un de l'autre au niveau d'au moins un point de contact présentant une surface de contact inférieure à 2 mm² et de préférence inférieure à 1 mm².

Par deux éléments du fer à repasser rapportés l'un contre l'autre on entend deux éléments constitutifs du fer à repasser qui ont été fabriqués indépendamment l'un de l'autre puis rapportés l'un contre l'autre lors de l'assemblage du fer à repasser. Une telle caractéristique permet d'établir localement un point de contact diffusant peu d'énergie par conduction thermique tout en assurant un lien mécanique entre les deux éléments.

Selon une autre caractéristique de l'invention, les deux éléments sont au contact direct l'un de l'autre au niveau de plusieurs points de contact, tous les points de contact présentant une surface de contact inférieure à 2 mm² et de préférence inférieure à 1 mm².

Une telle caractéristique permet de répartir la diffusion thermique par conduction entre les deux éléments au niveau de plusieurs points de contact à faible diffusivité thermique pour une répartition plus homogène de la chaleur et une meilleur tenue mécanique entre les deux éléments.

Selon encore une autre caractéristique de l'invention, le fer à repasser comporte au moins 3 points de contact et de préférence entre 10 et 30 points de contact entre les deux éléments.

Selon une autre caractéristique de l'invention, les points de contact sont situés à l'extrémité de protubérances faisant saillies sur une surface d'au moins l'un des éléments.

Selon une autre caractéristique de l'invention, les protubérances sont obtenues par un procédé d'emboutissage.

Une telle caractéristique permet de réaliser de façon simple et économique les protubérances.

Selon une autre caractéristique de l'invention, la ou les protubérances font saillie sur une hauteur supérieure à 0,3 mm et avantageusement comprise entre 0,4 mm et 0,8 mm.

Une telle hauteur permet de ménager un espace présentant une hauteur entre les deux éléments qui permet de limiter la diffusion thermique par radiation.

Selon une autre caractéristique de l'invention, une chambre de distribution de vapeur est ménagée entre les deux éléments.

Une telle caractéristique permet de profiter de l'espace ménagé entre les deux éléments pour faire circuler la vapeur et la répartir sur toute la surface des éléments.

Selon encore une autre caractéristique de l'invention, un joint d'étanchéité est disposé entre les deux éléments à la périphérie de la chambre de distribution.

Une telle caractéristique permet d'éviter que la vapeur ne s'échappe à la périphérie des deux éléments.

Selon une autre caractéristique de l'invention, la semelle comporte une plaque qui est rapportée contre le corps chauffant, le ou lesdits points de contact étant situés à l'interface entre le corps chauffant et la plaque.

Ainsi, le corps chauffant et la plaque constituent les deux éléments du fer à repasser qui sont rapportés l'un contre l'autre et présentent des points de contact de faible superficie.

Selon une autre caractéristique de l'invention, les points de contacts sont répartis le long de la périphérie de la surface de repassage.

Selon une autre caractéristique de l'invention, la plaque est en aluminium.

Une telle caractéristique permet d'assurer une forte conduction thermique dans l'épaisseur de la plaque.

Selon une autre caractéristique de l'invention, le fer à repasser comporte une coiffe, avantageusement en acier inox, qui est rapportée sur la plaque, la surface de repassage étant supportée par la coiffe.

Une telle caractéristique permet de combiner à la fois une bonne homogénéité de température au niveau de la surface de repassage grâce à la bonne diffusion thermique s'effectuant au travers de la plaque en aluminium et une bonne résistance aux rayures de la surface de repassage lorsque la coiffe est réalisée dans un matériau résistant aux rayures tel que l'inox.

Selon une autre caractéristique de l'invention, la plaque est fixée sur le corps chauffant au moyen de vis, la coiffe étant fixée sur la plaque par rabat des bords de la coiffe sur les bords de la plaque.

Selon une autre caractéristique de l'invention, le corps chauffant est une fonderie renfermant une résistance électrique.

Selon une autre caractéristique de l'invention, la résistance électrique est le seul élément chauffant du fer à repasser.

On comprendra mieux les buts, aspects et avantages de la présente invention, d'après la description donnée ci-après d'un mode particulier de réalisation de l'invention, présenté à titre d'exemple non limitatif, en se référant aux dessins annexés dans lesquels :
- la figure 1 est une vue en perspective d'un fer à repasser selon un mode particulier de réalisation de l'invention ;
- la figure 2 est une vue en coupe longitudinale de la semelle du fer à repasser de la figure 1 ;
- les figures 3A et 3B sont des vues agrandies de la vue en coupe de la figure 2 respectivement au niveau d'un point de contact et d'une vis de fixation ;
- les figures 4 et 5 sont des vues en perspective éclatée de la semelle du fer à repasser de la figure 1 ;
- la figure 6 est une vue de dessus de la semelle de la figure 2 ;
- la figure 7 est une vue en perspective du dessus de la plaque équipant le fer à repasser de la figure 1,
- la figure 8 est une vue en coupe de la plaque selon la ligne VIII-VIII de la figure 7.

La figure 1 représente un fer à repasser comportant un boîtier 1 en matière plastique comportant une poignée et un talon sur lequel le fer peut reposer verticalement. Le boitier 1 renferme, de manière connue en soi, un réservoir muni d'un orifice de remplissage 10 et comporte un cordon 11 pour l'alimentation électrique du fer à l'aide d'un réseau domestique en 220V.

Conformément aux figures 2 à 6, le fer à repasser comporte une semelle 2 comprenant un corps chauffant 3 en aluminium moulé incluant une résistance électrique 30 tubulaire dont la puissance peut atteindre 2300 W et qui est le seul élément chauffant du fer à repasser. L'alimentation de cette résistance électrique 30 est régulée au moyen d'un thermostat, non représenté sur les figures, venant se fixer sur un logement 31 ménagé sur une face supérieure du corps chauffant 3, le thermostat étant avantageusement réglé autour d'une température de consigne de 165°C non modifiable par l'utilisateur.

Comme on peut le voir sur les figures 4 et 6, la face supérieure du corps chauffant 3 comprend des parois en saillie qui définissent une chambre de vaporisation 32 alimentée en eau du réservoir par une pompe ou un boisseau goutte-à-goutte, non représentés sur les figures, et des canaux 33 de distribution de vapeur s'étendant le long de la périphérie de la chambre de vaporisation 32, ces canaux 33 se rejoignant au niveau de l'extrémité avant du corps chauffant 3.

Les canaux 33 comportent des passages 33A traversant le corps chauffant 3 et débouchant dans une cavité ménagée sur la face inférieure du corps chauffant 3 formant une chambre de distribution 34 de vapeur.

La semelle 2 comporte, sous le corps chauffant 3, une plaque 4 intermédiaire, avantageusement en aluminium, dont la face supérieure vient au contact du corps chauffant 3 et définie une paroi de délimitation de la chambre de distribution 34 de vapeur.

La semelle 2 comporte également une coiffe 5 métallique, avantageusement en acier inoxydable, qui est rapportée contre la face inférieure de la plaque 4, la coiffe 5 métallique venant au contact direct de la plaque 4 et étant avantageusement fixée sur cette dernière en repliant le bord périphérique de la coiffe 5 autour du bord périphérique de la plaque 4.

La coiffe 5 comprend, de manière connue en soi, une surface inférieure plane qui définie une surface de repassage 52 destinée à venir en contact avec le linge à repasser. Cette surface de repassage 52 est avantageusement munie de plus de deux cents trous 50 de sortie de vapeur présentant une section de passage inférieure à 4 mm², ainsi que cela est décrit plus en détails dans la demande de brevet EP 1 772 551 déposée par la demanderesse. Les trous 50 de sortie de vapeur sont avantageusement répartis selon un premier et un second réseau de trous 50 de sortie de vapeur séparés l'un de l'autre par une zone médiane 51 démunie de trous de sortie de vapeur.

Comme on peut le voir sur les figures 3A, 4 et 5, la plaque 4 comporte plusieurs bossages 40 en relief dont les extrémités supérieures forment des points de contact 40A entre la plaque 4 et le corps chauffant 3, le corps chauffant 3 comportant, en regard de chacun de ces bossages, une butée 35 munie d'une surface plane contre laquelle vient s'appuyer le bossage 40 lorsque la plaque 4 est assemblée contre le corps chauffant 3.

Ces bossages 40 sont préférentiellement réalisés par un procédé d'emboutissage de la plaque 4 et présentent une surface supérieure sensiblement sphérique.

Chaque bossage 40 fait avantageusement saillie sur une hauteur de l'ordre de 0,6 mm par rapport à la surface supérieure de la plaque 4. Un joint en silicone 6, illustré sur les figures 5 et 7, est interposé entre la plaque 4 et le corps chauffant 3 sur tout le pourtour de la chambre de distribution 34 pour assurer l'étanchéité à la vapeur, ce joint silicone 6 présentant également une épaisseur de 0,6 mm.

L'extrémité supérieure de chaque bossage 40 forme un point de contact 40A qui présente une surface de contact inférieure à 2 mm² et de préférence inférieure à 1 mm². Dans l'exemple particulier de réalisation illustré sur les figures, la plaque 4 présente une épaisseur de l'ordre de 2 mm et comporte dixsept bossages 40 répartis sur la périphérie de la plaque 4, les bossages 40 présentant une surface de contact avec les butées 35 constituée par une surface circulaire d'un diamètre de l'ordre de 1 mm.

De manière préférentielle, les surfaces de contact des bossages 40 sont les seules zones où la plaque 4 est directement en contact avec le corps chauffant 3 de sorte que le transfert thermique par conduction entre le corps chauffant 3 et la plaque 4 s'effectue seulement par ces bossages 40.

De manière avantageuse, la plaque 4 est fixée contre le corps chauffant 3 par trois vis 7, visibles sur la figure 5, une des vis 7 étant disposée à proximité d'une pointe avant de la semelle 2 et les deux autres vis étant disposées symétriquement en bordure de la plaque 4 dans la partie arrière de la semelle 2.

Comme on peut le voir plus en détails sur la figure 3B, la plaque 4 n'est pas au contact direct du corps chauffant 3 au niveau des vis 7 afin de limiter le transfert thermique par conduction dans cette zone.

Conformément à la figure 5, le corps chauffant 3 comporte également des nervures 36, 37 qui font saillie dans la chambre de distribution 34 de vapeur, ces nervures 36, 37 étant situées dans une zone médiane de la semelle 2 et venant en regard d'une zone médiane 41 de la plaque 4 démunie d'ouverture. La hauteur de ces nervures 36, 37 est adaptée pour qu'elles ne viennent pas au contact direct de la plaque 4 lorsque la plaque 4 est assemblée sur le corps chauffant 3 avec les bossages 40 en appui contre les butées 35, un joint en silicone, non représenté sur les figures, venant combler l'espace résultant entre les nervures 36, 37 et la plaque 4 pour assurer une liaison mécanique entre la plaque 4 sur le corps chauffant 3, en complément des vis de fixation.

Dans l'exemple particulier de réalisation illustré, les nervures 36, 37 sont constituées par une première nervure 36 présentant une forme générale en U et par une deuxième nervure 37 présentant une forme générale en V, chacune de ces nervures 36, 37 présentant une gorge formant une cavité dans laquelle le joint silicone est injecté, ce joint recouvrant les nervures 36, 37 sur une hauteur de 0,5 mm pour venir au contact de la plaque 4 et contribuer à la fixation de cette dernière.

La plaque 4 comporte, de part et d'autre de la zone médiane 41, des ouvertures 42, 43 permettant de diffuser la vapeur de la chambre de distribution 34 vers la coiffe 5, la coiffe 5 comprenant en regard de chaque ouverture 42, 43 au moins un trou 50 de sortie de vapeur.

De manière avantageuse, la plupart des ouvertures 42 de la plaque 4 présentent un diamètre correspondant sensiblement au diamètre du trou 50 de sortie de vapeur de la coiffe 5 venant en vis-à-vis de manière à ce que la plaque 4 soit au contact direct de la coiffe 5 au voisinage des trous 50 de sortie de vapeur et puisse transmettre la chaleur par conduction dans cette zone.

Certaines ouvertures 43 de la plaque 4 peuvent toutefois avoir une surface plus importante pour limiter localement le transfert thermique par conduction. Ainsi dans l'exemple illustré, la plaque 4 comporte trois ouvertures 43 plus importantes situées respectivement à proximité de la pointe avant, dans la zone centrale de la semelle 2 et à proximité de la partie arrière de la plaque 4, chacune de ces ouvertures alimentant plusieurs trous de sortie de vapeur de la coiffe 5.

Le fer à repasser ainsi réalisé présente l'avantage de posséder une coiffe 5 munie d'une surface de repassage qui présente une température relativement homogène de l'ordre de 140°C lorsque la chambre de vaporisation 32 est à une température de l'ordre de 165°C permettant de produire un flux de vapeur en continu de l'ordre de 35 g/min.

En effet, dans la construction de la semelle 2 ainsi réalisée, le transfert thermique par conduction entre le corps chauffant 3 et la plaque 4 est limité aux seuls points de contact 40A situés à l'extrémité des bossages 40, ces derniers présentant une surface très réduite, le reste du transfert thermique s'effectuant par radiation au travers de la chambre de distribution 34. Le nombre important de points de contact 40A et leur faible surface de contact permet d'avoir un excellent contrôle du flux thermique s'établissant par conduction entre le corps chauffant 3 et la plaque 4. De plus, le nombre important de points de contact 40A permet également d'obtenir une bonne maitrise de la distance séparant le fond de la cavité formant la chambre de distribution 34 et la plaque 4, ce qui permet d'avoir un excellent contrôle du flux thermique s'établissant par radiation entre le corps chauffant 3 et la plaque 4 .

Enfin, de tels points de contact 40A, portés par des bossages 40 réalisés par emboutissage sur la plaque 4, présentent l'intérêt d'être très économiques à réaliser. Ils présentent de plus l'avantage d'être très peu encombrants, permettant d'obtenir une construction de semelle 2 très compacte.

Par ailleurs, la présence de la plaque 4 en aluminium, qui présente une forte conductivité thermique, permet également de contribuer à l'amélioration de l'homogénéité de la température au niveau de la surface de repassage. En effet, si un gradient de température apparait entre différents points de la plaque 4, celui-ci est rapidement atténué par le transfert thermique qui s'établit alors dans l'épaisseur de la plaque 4.

On obtient ainsi un fer à repasser présentant une construction compacte et économique à mettre en œuvre et présentant une température au niveau de la surface de repassage sensiblement constante, autour de 140°C, pour repasser tous les types de textiles sans les détériorer. De plus, une telle construction permet de maintenir la température du corps chauffant au voisinage immédiat de la chambre de vaporisation autour de 165°C ce qui permet de produire un dépit de vapeur en continu de l'ordre de 35 g/min suffisant pour assurer une grande efficacité du repassage.

Dans une variante de réalisation non représentée, les bossages en reliefs pourront être réalisés par moulage, ces derniers pouvant être réalisés sur le corps chauffant plutôt que sur la plaque.

Dans une variante de réalisation non représentée, l'ensemble plaque en aluminium / coiffe en acier inox pourra être remplacé par une seule plaque en aluminium dont la face inférieure constitue directement la surface de repassage.

Dans une variante de réalisation de l'invention, le fer à repasser pourra comporter un élément chauffant dont la puissance est limitée à 1600W lorsque la tension du réseau électrique domestique est de l'ordre de 120V.

## Revendications

1. Fer à repasser à vapeur comprenant un corps chauffant (3) comprenant une chambre de vaporisation (32) et une surface de repassage (52) en relation thermique avec le corps chauffant (3), la surface de repassage (52) étant destinée à venir en contact avec le linge à repasser et étant avantageusement munie de trous (50) de sortie de vapeur, la chaleur produite par le corps chauffant (3) étant transmise à la surface de repassage (52) par conduction au travers d'au moins deux éléments (3, 4) du fer à repasser rapportés l'un contre l'autre, **caractérisé en ce que** les deux éléments (3, 4) sont au contact direct l'un de l'autre au niveau d'au moins un point de contact (40A) présentant une surface de contact inférieure à 2 mm² et de préférence inférieure à 1 mm².

2. Fer à repasser selon la revendication 1, où les deux éléments (3, 4) sont au contact direct l'un de l'autre au niveau de plusieurs points de contact (40A), tous les points de contact (40A) présentant une surface de contact inférieure à 2 mm² et de préférence inférieure à 1 mm².

3. Fer à repasser selon l'une quelconque des revendications 1 à 2, comportant au moins 3 points de contact (40A) et de préférence entre 10 et 30 points de contact (40A) entre les deux éléments (3, 4).

4. Fer à repasser selon l'une quelconque des revendications 1 à 3, où les points de contact (40A) sont situés à l'extrémité de protubérances (40) faisant saillie sur une surface d'au moins l'un des éléments (3, 4).

5. Fer à repasser selon la revendication 4, où les protubérances (40) sont obtenues par un procédé d'emboutissage.

6. Fer à repasser selon l'une quelconque des revendications 4 à 5, où la ou lesdites protubérances (40) font saillie sur une hauteur supérieure à 0,3 mm et avantageusement comprise entre 0,4 mm et 0,8 mm.

7. Fer à repasser selon l'une quelconque des revendications 1 à 6, où une chambre de distribution (34) de vapeur est ménagée entre les deux éléments (3, 4).

8. Fer à repasser selon la revendication 7, où un joint d'étanchéité (6) est disposé entre les deux éléments (3, 4) à la périphérie de la chambre de distribution (34).

9. Fer à repasser selon l'une quelconque des revendications 1 à 8, comportant une semelle (2) qui comporte une plaque (4) qui est rapportée contre le corps chauffant (3) et que le ou lesdits points de contact (40A) sont situés à l'interface entre le corps chauffant (3) et la plaque (4).

10. Fer à repasser selon la revendication 9, où les points de contacts (40A) sont répartis le long de la périphérie de la surface de repassage (52).

11. Fer à repasser selon l'une quelconque des revendications 9 à 10, où ladite plaque (4) est en aluminium.

12. Fer à repasser selon la revendication 11, comportant une coiffe (5), avantageusement en acier inox, qui est rapportée sur ladite plaque (4), la surface de repassage étant supportée par ladite coiffe (5).

13. Fer à repasser selon la revendication 12, où a plaque (4) est fixée sur le corps chauffant (3) au moyen de vis, la coiffe (5) étant fixée sur la plaque (4) par rabat des bords de la coiffe (5) sur les bords de la plaque (4).

14. Fer à repasser selon l'une quelconque des revendications 9 à 13, où la plaque (4) comporte des ouvertures (42, 43) ménagées en regard des trous (50) de sortie de vapeur de la coiffe (5).

15. Fer à repasser selon l'une quelconque des revendications 1 à 14, où le corps chauffant (3) est une fonderie renfermant une résistance électrique (30).

## Patentansprüche

1. Dampfbügeleisen, umfassend einen Heizkörper (3), der eine Dampfbildungskammer (32) umfasst, und eine Bügelfläche (52) in thermischer Verbindung mit dem Heizkörper (3), wobei die Bügelfläche (52) dazu vorgesehen ist, das zu bügelnde Kleidungsstück zu berühren und vorteilhafterweise mit Dampfaustrittslöchern (50) versehen ist, wobei die von dem Heizkörper (3) erzeugte Wärme durch Konduktion durch mindestens zwei Elemente (3, 4) des Bügeleisens hindurch, die aneinander angebracht sind, an die Bügelfläche (52) übertragen wird, **dadurch gekennzeichnet, dass** sich die zwei Elemente (3, 4) an mindestens einem Berührungspunkt (40A), der eine Berührungsfläche von weniger als 2 mm² und vorzugsweise weniger als 1 mm² aufweist, unmittelbar berühren.

2. Bügeleisen nach Anspruch 1, wobei die zwei Elemente (3, 4) einander an mehreren Berührungspunkten (40A) unmittelbar berühren, wobei alle Berührungspunkte (40A) eine Berührungsfläche von weniger als 2 mm2 und vorzugsweise weniger als 1 mm² aufweisen.

3. Bügeleisen nach einem der Ansprüche 1 bis 2, umfassend mindestens 3 Berührungspunkte (40A) und vorzugsweise zwischen 10 und 30 Berührungspunkte (40A) zwischen den zwei Elementen (3, 4).

4. Bügeleisen nach einem der Ansprüche 1 bis 3, wobei sich die Berührungspunkte (40A) am Ende von Vorsprüngen (40) befinden, die auf einer Fläche mindestens eines der Elemente (3, 4) hervorragen.

5. Bügeleisen nach Anspruch 4, wobei die Vorsprünge (40) durch ein Stanzverfahren erhalten werden.

6. Bügeleisen nach einem der Ansprüche 4 bis 5, wobei der oder die Vorsprünge (40) über eine Höhe von mehr als 0,3 mm und vorteilhafterweise zwischen 0,4 mm und 0,8 mm hervorragen.

7. Bügeleisen nach einem der Ansprüche 1 bis 6, wobei eine Dampfverteilungskammer (34) zwischen den zwei Elementen (3, 4) eingerichtet ist.

8. Bügeleisen nach Anspruch 7, wobei eine Dichtungsverbindung (6) zwischen den zwei Elementen (3, 4) am Umfang der Verteilungskammer (34) eingerichtet ist.

9. Bügeleisen nach einem der Ansprüche 1 bis 8, das eine Sohle (2) trägt, die eine Platte (4) umfasst, die an dem Heizkörper (3) angebracht ist, und dass sich der oder die Berührungspunkte (40A) an der Grenzfläche zwischen dem Heizkörper (3) und der Platte (4) befinden.

10. Bügeleisen nach Anspruch 9, wobei die Berührungspunkte (40A) entlang der Umfangslänge der Bügelfläche (52) verteilt sind.

11. Bügeleisen nach einem der Ansprüche 9 bis 10, wobei die Platte (4) aus Aluminium ist.

12. Bügeleisen nach Anspruch 11, umfassend eine Abdeckung (5), vorteilhafterweise aus rostfreiem Stahl, die an der Platte (4) angebracht ist, wobei die Bügelfläche von der Abdeckung (5) gestützt wird.

13. Bügeleisen nach Anspruch 12, wobei die Platte (4) mithilfe von Schrauben am Heizkörper (3) befestigt ist, wobei die Abdeckung (5) durch Verschluss der Ränder der Abdeckung (5) auf den Rändern der Platte (4) an der Platte (4) befestigt ist.

14. Bügeleisen nach einem der Ansprüche 9 bis 13, wobei die Platte (4) Öffnungen (42, 43) umfasst, die den Dampfaustrittslöchern (50) der Abdeckung (5) zugewandt eingerichtet sind.

15. Bügeleisen nach einem der Ansprüche 1 bis 14, wobei der Heizkörper (3) ein Gussteil ist, das einen elektrischen Widerstand (30) umschließt.

## Claims

1. Steam iron comprising a heating body (3) comprising a steaming chamber (32) and an ironing surface (52) connected thermally to the heating body (3), the ironing surface (52) being designed to come into contact with the fabric to be ironed, and being advantageously provided with steam release holes (50), the heat produced by the heating body (3) being transferred to the ironing surface (52) by conduction through at least two components (3, 4) of the iron pressed together, **characterised in that** the two components (3, 4) are in direct contact with one another at at least one point of contact (40A) having a contact surface area of less than 2 mm² and preferably less than 1 mm².

2. Iron according to claim 1, wherein the two components (3, 4) are in direct contact with one another at several points of contact (40A), all points of contact (40A) having a contact surface area of less than 2 mm2 and preferably less than 1 mm².

3. Iron according to any of claims 1 to 2, comprising at least 3 points of contact (40A) and preferably between 10 and 30 points of contact (40A) between the two components (3, 4).

4. Iron according to any of claims 1 to 3, wherein the points of contact (40A) are situated at the end of protrusions (40) projecting beyond a surface of at least one of the components (3, 4).

5. Iron according to claim 4, wherein the protrusions (40) are obtained by a stamping method.

6. Iron according to any of claims 4 to 5, wherein said protrusion(s) (40) projects/project to a height greater than 0.3 mm and advantageously between 0.4 mm and 0.8 mm.

7. Iron according to any of claims 1 to 6, wherein a steam distribution chamber (34) is provided between the two components (3, 4).

8. Iron according to claim 7, wherein a gasket (6) is arranged between the two components (3, 4) at the periphery of the distribution chamber (34).

9. Iron according to any of claims 1 to 8, having a soleplate (2) which comprises a plate (4) pressed against the heating body (3) and that said point(s) of contact (40A) is/are situated at the interface between the heating body (3) and the plate (4).

10. Iron according to claim 9, wherein the points of contact (40A) are distributed along the periphery of the ironing surface (52).

11. Iron according to any of claims 9 to 10, wherein said plate (4) is made of aluminium.

12. Iron according to claim 11, comprising a cover (5), advantageously made of stainless steel, which is fitted to said plate (4), the ironing surface being supported by said cover (5).

13. Iron according to claim 12, wherein the plate (4) is attached to the heating body (3) by means of screws, the cover (5) being attached to the plate (4) by folding the edges of the cover (5) over the edges of the plate (4).

14. Iron according to any of claims 9 to 13, wherein the plate (4) comprises openings (42, 43) provided opposite the steam release holes (50) in the cover (5).

15. Iron according to any of claims 1 to 14, wherein the heating body (3) is a casting containing an electrical resistor (30).
